# EUROPÄISCHE PATENTSCHRIFT

(11) **EP 3 216 746 B1**
(45) Veröffentlichungstag und Bekanntmachung des Hinweises auf die Patenterteilung: **23.11.2022**
(21) Anmeldenummer: 17159063.1
(22) Anmeldetag: 03.03.2017
(51) Int. Cl.: B66F 9/06, B66F 9/075

(54) **FLURFÖRDERZEUG MIT UMGEBUNGSSENSOREN**
INDUSTRIAL TRUCK WITH AMBIENT SENSORS
CHARIOT DE MANUTENTION DOTÉ DE CAPTEURS D'ENVIRONNEMENT

(30) Priorität: 07.03.2016 DE 102016104132; 04.05.2016 DE 102016108308
(43) Veröffentlichungstag der Anmeldung: 13.09.2017
(73) Patentinhaber: STILL GmbH, 22113 Hamburg (DE)
(72) Erfinder: Viereck, Volker, 23898 Kühsen (DE); Krüger-Basjmeleh, Tino, 25469 Halstenbek (DE); Wittmann, Thomas, 21035 Hamburg (DE); Fischer, Christian, 24598 Boostedt (DE)
(74) Vertreter: Patentship Patentanwaltgesellschaft

(56) Entgegenhaltungen:
- EP-A1- 2 851 331
- DE-A1-102008 008 922
- DE-A1-102012 106 988
- DE-A1-102012 109 530
- US-B1- 6 194 860

## Beschreibung

Die Erfindung betrifft ein Flurförderzeug, das als Kommissionierflurförderzeug ausgebildet ist, mit mindestens einem Umgebungssensor zur Erfassung einer bedienenden Person in der Umgebung des Flurförderzeugs.

Bei Flurförderzeugen, insbesondere Lagertechnikgeräten, die für das Kommissionieren eingesetzt werden sollen, sind reine Mitgängerfahrzeuge bekannt, bei denen der Bediener neben dem Fahrzeug herläuft, beispielsweise einem Gabelhubwagen. Daneben sind auch Fahrzeuge bekannt, die einen Fahrerplatz zum Mitfahren aufweisen. Beim eigentlichen Kommissionieren kann dieser Fahrerplatz leicht verlassen werden, um Waren aufzunehmen und beispielsweise auf einer Palette abzulegen, die auf einer Lastgabel liegt. Eine bekannte Ausführungsform eines solchen Kommissionierflurförderzeugs weist einen Antriebsteil auf mit einem im Regelfall durch einen Elektromotor angetriebenen Antriebsrad, das zugleich gelenkt werden kann. An diesen Antriebsteil schließt sich ein Fahrerarbeitsplatz an, der als Arbeitsplatz für einen stehenden Bediener vorgesehen ist mit einer über dem Antriebsteil angeordneten Lenkvorrichtung bzw. Kurzdeichsel. Es schließt sich ein Lastteil mit üblicherweise einer Trennwand bzw. einem Aggregatebereich an, in dem eine Hubvorrichtung für die Lastarme untergebracht ist, und an der Trennwand bzw. dem Aggregatebereich angeordnete Lastarme. Mit den Lastarmen kann eine Palette aufgenommen werden.

Für solche Flurförderzeuge sind optische Umgebungssensoren bekannt, mit denen die Umgebung des Flurförderzeugs erfasst wird. Dies können beispielsweise zweidimensionale Laserscanner (2-D Laserscanner) oder auch dreidimensionale Laserscanner (3-D Laserscanner), ebenso wie Distanzen erfassende optische Sensoren sein, wie beispielsweise eine Time Of Flight Kamera. Es ist auch denkbar, als Umgebungssensoren beispielsweise Ultraschallsensoren einzusetzen. Mithilfe solcher Umgebungssensoren werden Hindernisse in der Umgebung, Fahrwege, Positionen von Paletten und insbesondere bei Kommissionierflurförderzeugen auch die Lage des Flurförderzeugs relativ zu einem Lastregal erfasst. Beispielsweise kann hierfür ein Laserscanner verwendet werden, der die Umgebung orthogonal zu einer Spiegelrotationsachse vermisst.

Aus DE 10 2012 109 530 A1 ist eine Lastschwerpunktbestimmung bei einem Flurförderzeug mit mindestens einer auf den Bereich eines Lastaufnahmemittels ausgerichteten Kamera bekannt.

Aus US 6 194 860 B1 ist ein mit einem Roboterarm ausgestatteter Gabelstapler bekannt, wobei in einem mobile camera-space manipulation Prozess, das ohne menschliche Beteiligung funktioniert, Videoproben in jeder der Kameras aufgenommen werden, um Merkmale auf dem Gabelstapler zu ermitteln.

Aus EP 2 851 331 A1 ist eine Steuerung eines Flurförderzeugs bekannt, insbesondere bei der Kommissionierung, wobei das Flurförderzeug einen optischen Sensor mit einem Überwachungsbereich aufweist.

Aus DE 10 2008 008 922 A1 ist ein Flurförderzeug mit zumindest einem sich in Fahrzeuglängsrichtung erstreckenden Radarm und mit einem im Bereich des Radarms angeordneten Lasersensor bekannt.

Aus DE 10 2012 106 988 A1 ist eine Steuerung eines Flurförderzeugs bekannt, das Abstandssensoren an einem Fahrzeugheck aufweist, um eine Überwachungszone auf Hindernisse zu überwachen.

Aus EP 3 410 248 A1 ist ein Flurförderzeug bekannt, wobei in einem Bodenbereich des Fahrerplatzes Anwesenheitssensoren und in einem unteren Bereich des Flurförderzeugs Hindernissensoren angeordnet sind.

Aus EP 0 800 129 A1 ist ein Flurförderzeug bekannt, wobei front- und heckseitig in beiden Fahrtrichtungen wirksame Infrarotsensoren vorgesehen sind, um Bereiche in beiden Fahrtrichtungen zu überwachen, sowie im Oberbegriff des Anspruchs 1 beansprucht.

Es ist weiterhin bekannt, dass zur Arbeitserleichterung beim Kommissionieren ein Lagertechnikgerät bzw. Flurförderzeug ferngesteuert bewegt werden kann, beispielsweise indem über eine Fernbedienung ein Knopf gedrückt wird und, solange dieses Signal erfolgt, das Flurförderzeug sich weiter bewegt. Dabei reagiert das Flurförderzeug mithilfe der zuvor beschriebenen optischen Umgebungssensoren automatisch auf sich verändernde Abstände zu dem Lastregal und weicht während der Fahrbewegung automatisch Hindernissen aus. Das Flurförderzeug hält die Spur im Gang eines Lastregals automatisch.

Nachteilig an diesem Stand der Technik ist, dass der Umgebungssensor oftmals durch Teile des Flurförderzeugs selbst ausgeblendete, nicht erfassbare Bereiche aufweist. Es ergibt sich aufgrund der Positionierung des Sensors, aber auch selbst eventuell mehrerer Sensoren, nur eine begrenzte Erfassung der Umgebung.

Der vorliegenden Erfindung liegt die Aufgabe zugrunde, ein Flurförderzeug zur Verfügung zu stellen, mit dem eine verbesserte Erfassung der Umgebung möglich ist.

Diese Aufgabe wird durch ein Flurförderzeug mit den Merkmalen des unabhängigen Patentanspruchs 1 gelöst. Vorteilhafte Weiterbildungen der Erfindung sind in den Unteransprüchen angegeben.

Die Aufgabe wird erfindungsgemäß dadurch gelöst, dass bei einem Flurförderzeug, das als Kommissionierflurförderzeug mit mindestens einem Umgebungssensor zur Erfassung einer bedienenden Person in der Umgebung des Flurförderzeugs ausgebildet ist, der Umgebungssensor im Bereich einer Außenkontur des Flurförderzeugs angeordnet ist.

Das Kommissionierflurförderzeug weist zwei Umgebungssensoren auf, die auf der rechten Seite an der Außenkontur, an der Oberseite des Flurförderzeugs und an der linken Seite an der Außenkontur, an der Oberseite des Flurförderzeugs angeordnet sind. So kann der Umgebungssensor an dem Antriebsteil an der Oberseite angeordnet sein und/oder an dem Lastteil.

Wenn die Umgebungssensoren möglichst in der Außenkontur des Flurförderzeugs angeordnet sind, eventuell sogar etwas über diese hinweg stehen, entstehen nur geringe Abschattungsbereiche. Unter Außenkontur ist hier der gesamte Bereich an der Oberfläche, am Rand, an den Seiten wir auch insbesondere auf der Oberseite des Flurförderzeugs zu verstehen.

Der Umgebungssensor kann seitlich angeordnet sein und mindestens 180° Erfassungswinkel aufweisen in Bezug auf eine Hochachse.

Der Umgebungssensor ist an der Oberseite des Flurförderzeugs angeordnet.

Vor allem bei Gabelhubwagen, Kommissionierfahrzeugen und ähnlichen Flurförderzeugen kann dann über eine eventuelle Last hinweg die Umgebung erfasst werden und es entstehen weniger Abschattung.

Vorteilhaft ist das als Kommissionierflurförderzeug ausgebildete Flurförderzeug mit einem Antriebsteil, einem Fahrerarbeitsplatz sowie einem Lastteil versehen und der Umgebungssensor an der Oberseite des Antriebsteils und/oder des Lastteils angeordnet.

Das Flurförderzeug kann zwei Umgebungssensoren aufweisen, die in Bezug auf eine Längsachse an spiegelsymmetrischen Positionen angeordnet sind.

Die Umgebungssensoren können sich dann ergänzen und es entsteht der Effekt wie bei zwei Augen mit einem Abstand dazwischen. Insbesondere kann je ein Umgebungssensor auf einer Seite des Flurförderzeugs die Umgebung abdecken. Wenn die zwei Umgebungssensoren an der Oberseite des Flurförderzeugs angeordnet sind und einen sehr weiten Erfassungsbereich, im Optimalfall rundum 360°, aufweisen, kann zumindest einer der Sensoren immer die Umgebung erfassen. Beispielsweise können auch Montageelemente zwischen den beiden Sensoren und somit innerhalb der Grundfläche des Flurförderzeugs angeordnet sein. Der einzige ausgeblendete Bereich ist dann die direkte Linie zu dem zweiten Sensor quer über das Flurförderzeug. Dieser ist jedoch letztlich für die Erfassung der Umgebung nicht relevant.

Die Umgebungssensoren können an der Oberseite an Tragelementen angeordnet sein.

Die Umgebungssensoren können an den Tragelementen hängend angeordnet sein.

Dadurch sind die Umgebungssensoren geschützt durch Beschädigungen durch herabfallende Gegenstände wie auch bei einem zu nahen Heranfahren beispielsweise an ein Lastregal, wenn von der Oberseite ein Hindernis kommt. Bei einer Kollision mit einem Hindernis wird es auch zunächst im Regelfall zu einem Zusammenstoß mit dem Tragelement kommen und der darunter hängende Umgebungssensor ist dadurch geschützt.

Vorteilhaft sind die Tragelemente auf dem Lastteil oder dem Antriebsteil angeordnet.

In einer weiteren Ausgestaltung werden die Tragelemente durch einen quer über die Oberseite des Flurförderzeugs verlaufenden Brückenträger gebildet.

Es ist möglich, Sensoren und insbesondere Umgebungssensoren, völlig frei zu positionieren. Dabei können ein, zwei oder auch mehrere Umgebungssensoren angeordnet werden. Dies kann beispielsweise auf der linken und rechten Seite des Flurförderzeugs geschehen, insbesondere ganz außen. Es sind auch weitere beliebige, sinnvolle Sensorpositionen möglich.

Bei den Umgebungssensoren kann es sich insbesondere um eine Kamera und/oder eine Stereokamera und/oder eine Monokularkamera und/oder einen Ultraschallsensor und/oder eine 3D-Kamera handeln. Auch können beispielsweise zweidimensionale Laserscanner (2-D Laserscanner) und/oder dreidimensionale Laserscanner (3-D Laserscanner) ebenso wie Distanzen erfassende optische Sensoren eingesetzt werden, wie beispielsweise eine Time Of Flight Kamera.

Es können die Daten mehrerer Umgebungssensoren zu einem Gesamtbild zusammengefasst bzw. fusioniert werden, bevor die Daten verwendet werden.

Weitere Vorteile und Einzelheiten der Erfindung werden anhand der in den schematischen Figuren dargestellten Ausführungsbeispiele näher erläutert. Hierbei zeigt
- Fig. 1: ein Flurförderzeug mit zwei jeweils seitlich angeordneten Umgebungssensoren,
- Fig. 2: ein weiteres Flurförderzeug mit seitlich angeordnet Umgebungssensoren und,
- Fig. 3: ein drittes Flurförderzeug mit seitlich angeordneten Umgebungssensoren.

Die Fig. 1 zeigt ein Flurförderzeug 1 mit zwei Umgebungssensoren 2. Das Flurförderzeug 1 ist ein Kommissionierfahrzeug 11 mit einem Antriebsteil 3, einem Fahrerstand 4 und Lastarmen 5 an einen Lastteil 8 zur Aufnahme einer Palette. Die Umgebungssensoren 2 sind an einem Brückenträger 6, der Tragelemente 13 bildet und darstellt, oberhalb des Antriebsteils 3 und des Fahrerstands 4 angeordnet, sodass diese bis auf eine eventuelle Verdeckung durch senkrechte Träger 7 des Brückenträgers 6, ein Erfassungsumfeld in alle Richtungen haben. Dadurch können, wie an dem auf der linken Seite angeordneten Umgebungssensor 2 durch die angedeuteten Strahlen dargestellt, ein Bediener 9, ein Hindernis oder auch eine sonstige, beliebige Person gut erfasst werden. Die Umgebungssensoren 2 sind in dem hier vorliegenden Beispiel rundum scannende Laserscanner, die zweidimensional oder dreidimensional ausgeführt werden können. Dabei sind die Umgebungssensoren 2 in Bezug auf eine Längsachse des Kommissionierfahrzeugs 11 spiegelsymmetrisch angeordnet, d.h. in derselben Längsposition und Höhenposition an jeder Seite.

Die Fig. 2 zeigt ein weiteres Flurförderzeug 1 mit seitlich angeordnet Umgebungssensoren 2, bei denen es zu einer Abschattung 12 durch eine aufliegende Last 10 kommt.

Die Fig. 3 zeigt ein drittes Flurförderzeug 1 mit seitlich angeordneten Umgebungssensoren 2 in einer günstigeren, frei gewählten Position, bei der der Abschattungsbereich 12 durch die Last 10 kleiner ist, da die Umgebungssensoren 2 so in der Außenkontur angeordnet sind, dass sie entlang der gesamten Seitenfläche ohne Abschattungen einen Erfassungsbereich aufweisen.

## Patentansprüche

1. Flurförderzeug, das als Kommissionierflurförderzeug ausgebildet ist, mit mindestens einem Umgebungssensor (2) zur Erfassung einer bedienenden Person (9) in der Umgebung des Flurförderzeugs (1),
**dadurch gekennzeichnet,**
**dass** das Kommissionierflurförderzeug zwei Umgebungssensoren (2) aufweist, die auf der rechten Seite an einer Außenkontur, an der Oberseite des Kommissionierflurförderzeugs (1) und an der linken Seite an der Außenkontur, an der Oberseite des Kommissionierflurförderzeugs (1) angeordnet sind.

2. Flurförderzeug nach Anspruch 1,
**dadurch gekennzeichnet,**
**dass** der Umgebungssensor (2) seitlich angeordnet ist und mindestens 180° Erfassungswinkel aufweist in Bezug auf eine Hochachse.

3. Flurförderzeug nach Anspruch 1 oder 2,
**dadurch gekennzeichnet,**
**dass** das als Kommissionierflurförderzeug ausgebildete Flurförderzeug (1) mit einem Antriebsteil (3), einem Fahrerarbeitsplatz (4) sowie einem Lastteil (8) versehen ist und der Umgebungssensor (2) an der Oberseite des Antriebsteils (3) und/oder des Lastteils (8) angeordnet ist.

4. Flurförderzeug nach einem der Ansprüche 1 bis 3,
**dadurch gekennzeichnet,**
**dass** das Flurförderzeug (1) zwei Umgebungssensoren (2) aufweist, die in Bezug auf eine Längsachse an spiegelsymmetrischen Positionen angeordnet sind.

5. Flurförderzeug nach einem der Ansprüche 1 bis 4,
**dadurch gekennzeichnet,**
**dass** die Umgebungssensoren (2) an der Oberseite an Tragelementen (13) angeordnet sind.

6. Flurförderzeug nach Anspruch 5,
**dadurch gekennzeichnet,**
**dass** die Umgebungssensoren (2) an den Tragelementen (13) hängend angeordnet sind.

7. Flurförderzeug nach Anspruch 5 oder 6 sowie nach Anspruch 3,
**dadurch gekennzeichnet,**
**dass** die Tragelemente (13) auf dem Lastteil (8) oder dem Antriebsteil (3) angeordnet sind.

8. Flurförderzeug nach einem der Ansprüche 5 bis 7,
**dadurch gekennzeichnet,**
**dass** die Tragelemente (13) durch einen quer über die Oberseite des Flurförderzeugs (1) verlaufenden Brückenträger (6) gebildet werden.

## Claims

1. Industrial truck configured as an order-picking industrial truck, having at least one surroundings sensor (2) for detecting an operator (9) in the surrounding area of the industrial truck (1),
**characterized**
**in that** the order-picking industrial truck has two surroundings sensors (2) which are arranged on an outer contour on the right-hand side, on the upper side of the order-picking industrial truck (1), and on the outer contour on the left-hand side, on the upper side of the order-picking industrial truck (1).

2. Industrial truck according to Claim 1, **characterized**
**in that** the surroundings sensor (2) is arranged laterally and has a capture angle of at least 180° with respect to a vertical axis.

3. Industrial truck according to Claim 1 or 2, **characterized**
**in that** the industrial truck (1), which is configured as an order-picking industrial truck, is provided with a drive unit (3), a driver's workplace (4) and a load unit (8) and the surroundings sensor (2) is arranged on the upper side of the drive unit (3) and/or of the load unit (8) .

4. Industrial truck according to any of Claims 1 to 3, **characterized**
**in that** the industrial truck (1) has two surroundings sensors (2) which are arranged at mirror-symmetric positions with respect to a longitudinal axis.

5. Industrial truck according to any of Claims 1 to 4, **characterized**
**in that** the surroundings sensors (2) are arranged on the upper side on carrying elements (13).

6. Industrial truck according to Claim 5, **characterized**
**in that** the surroundings sensors (2) are arranged suspended on the carrying elements (13).

7. Industrial truck according to Claim 5 or 6 and according to Claim 3,
**characterized**
**in that** the carrying elements (13) are arranged on the load unit (8) or the drive unit (3).

8. Industrial truck according to any of Claims 5 to 7, **characterized**
**in that** the carrying elements (13) are formed by a bridge carrier (6) extending transversely across the upper side of the industrial truck (1).

## Revendications

1. Chariot de manutention qui est réalisé sous la forme d'un chariot de manutention pour la préparation de commandes, comprenant au moins un capteur d'environnement (2) servant à détecter un opérateur (9) dans l'environnement du chariot de manutention (1),
**caractérisé en ce que** le chariot de manutention pour la préparation de commandes présente deux capteurs d'environnement (2) qui sont disposés sur une face droite au niveau d'un contour extérieur, sur la face supérieure du chariot de manutention pour la préparation de commandes (1), et sur la face gauche au niveau du contour extérieur, sur la face supérieure du chariot de manutention pour la préparation de commandes (1) .

2. Chariot de manutention selon la revendication 1, **caractérisé en ce que** le capteur d'environnement (2) est disposé latéralement et présente un angle de détection d'au moins 180° par rapport à un axe vertical.

3. Chariot de manutention selon la revendication 1 ou 2, **caractérisé en ce que** le chariot de manutention (1) réalisé sous la forme d'un chariot de manutention pour la préparation de commandes est muni d'une partie d'entraînement (3), un poste de travail de conducteur (4) ainsi que d'une partie de charge (8), et le capteur d'environnement (2) est disposé sur la face supérieure de la partie d'entraînement (3) et/ou de la partie de charge (8).

4. Chariot de manutention selon l'une quelconque des revendications 1 à 3, **caractérisé en ce que** le chariot de manutention (1) présente deux capteurs d'environnement (2) qui sont disposés dans des positions en miroir par rapport à un axe longitudinal.

5. Chariot de manutention selon l'une quelconque des revendications 1 à 4, **caractérisé en ce que** les capteurs d'environnement (2) sont disposés sur la face supérieure au niveau d'éléments de support (13).

6. Chariot de manutention selon la revendication 5, **caractérisé en ce que** les capteurs d'environnement (2) sont disposés suspendus sur les éléments de support (13) .

7. Chariot de manutention selon la revendication 5 ou 6 ainsi que selon la revendication 3, **caractérisé en ce que** les éléments de support (13) sont disposés sur la partie de charge (8) ou la partie d'entraînement (3).

8. Chariot de manutention selon l'une quelconque des revendications 5 à 7, **caractérisé en ce que** les éléments de support (13) sont formés par une traverse en pont (6) s'étendant transversalement sur la face supérieure du chariot de manutention (1).
